# EUROPÄISCHE PATENTSCHRIFT

(11) **EP 1 460 226 B1**
(45) Veröffentlichungstag und Bekanntmachung des Hinweises auf die Patenterteilung: **03.05.2006**
(21) Anmeldenummer: 04405020.1
(22) Anmeldetag: 12.01.2004
(51) Int. Cl.: E05D 15/06

(54) **Höhenverstellbare Laufrollen-Anordnung**
Height-adjustable roller system
Système de galets de roulement réglable en hauteur

(30) Priorität: 21.03.2003 CH 4752003
(43) Veröffentlichungstag der Anmeldung: 22.09.2004
(73) Patentinhaber: EKU AG, CH-8370 Sirnach (CH)
(72) Erfinder: Zingg, Heinz, 9244 Niederuzwil (CH)
(74) Vertreter: Gachnang, Hans Rudolf

(56) Entgegenhaltungen:
- GB-A- 2 309 477
- US-A1- 2002 039 940
- "NOTEVOLI PRESTAZIONI PER IL CARRELLO" NUOVA FINESTRA, TECNOMEDIA, MILANO, IT, Bd. 18, Nr. 1, 1997, Seite 43 XP000657791 ISSN: 0394-3216

## Beschreibung

Gegenstand der Erfindung ist eine höhenverstellbare Laufrollen-Anordnung für eine Schiebetür gemäss Oberbegriff des Patentanspruchs 1.

Zum Ausrichten von Schiebetüren bezüglich einer im Boden eingelassenen Führungsschiene sind aus dem stand der Technik höhenverstellbare Laufwerke bekannt. Bei einem solchen Laufwerk, das in der DE 197 09 808 beschrieben wird, ist die Laufrolle in einer schwenkbaren Gabel gelagert und die Gabel durch ein an dieser angreifendes, mit einer Schraube verstellbares Schieberelement schwenkbar. Diese bekannte Vorrichtung ermöglicht es, die Schiebetür in einem beschränkten Umfange vertikal bezüglich der Lauffläche der Laufrolle zu justieren. Nachteilig erweist sich, dass die Vorrichtung aus einer Vielzahl von miteinander in Eingriff stehenden Einzelteilen aufgebaut ist und sich für einen Einbau in einem nur seitlich offenen Rahmenprofil nicht eignet. Aus der US-A 3,040,391 ist weiter ein höhenverstellbares Laufwerk bekannt, das seitlich in ein Rahmenprofil einer Schiebetür einschiebbar und von der Stirnseite der Tür mittels einer Stellschraube einstellbar ist. Auch bei diesem Laufwerk ist die Laufrolle auf einem schwenkbaren Arm gelagert und es erfolgt die Verstellung durch eine in spitzem Winkel am schwenkbaren Arm angreifende Stellschraube. Aus der GB-A 2 309 477 ist weiter ein Laufwerk für eine Schiebetür bekannt, bei dem auf einem Träger zwei Laufrollen befestigt sind. Mit einer Stellschraube kann der Träger mit den Laufrollen horizontal verschoben werden. Ein in einen geneigt zur Horizontalen liegenden Schlitz am Träger eingreifender Bolzen bewirkt bei der horizontalen Verschiebung des Trägers gleichzeitig eine vertikale Verschiebung. Um die beiden Laufrollen in einer Horizontalen halten zu können, ist der Angriffspunkt der Stellschraube am Träger ein ein Gewinde aufweisender Schieber, in einem vertikalen Schlitz im Träger verschiebbar gehalten. Eine definierte Parallelführung des Trägers mit den beiden Laufrollen ist weder offenbart noch möglich. In belastetem Zustand wird die Führung durch die Laufschiene, auf der die beiden Laufrollen abgestützt sind, übernommen.

Ein anderes Laufwerk für Schiebetüren ist aus der US 2002/0039940 bekannt.

Aufgabe der vorliegenden Erfindung ist die Schaffung einer kostengünstig herstellbaren höhenverstellbaren Laufrollenanordnung, welche stirnseitig in ein Rahmenprofil einschiebbar und deren Rolle stirnseitig höhenverstellbar ist und die zudem Stoppermittel aufweist, die beim Absetzen der Schiebetür neben der Führungsschiene zurückweichen können.

Gelöst wird diese Aufgabe durch eine höhenverstellbare Laufrollenanordnung gemäss den Merkmalen des Patentanspruchs 1. Besonders vorteilhafte Ausgestaltungen der Erfindung sind in den abhängigen Ansprüchen definiert.

Die Anordnung der Laufrolle und dem Stopper zwischen den beiden durch parallel liegende Platten gebildeten Laufrollenträger, welcher durch die Kurvenbahn exakt parallel in der Vertikalen verschiebbar ist, erlaubt es, die gegenseitige Lage von Laufrolle und Stopper stets gleich zu halten. Beim Aushängen der Schiebetür gelangen wohl die Laufrolle und der Stopper in Kontakt mit der darunter liegenden Bodenfläche, doch weicht der Stopper durch seine in der Vertikalen elastische Lagerung in den Laufrollenträger zurück und es können so Beschädigungen des Bodens verhindert werden.

Vorteilhaft erweist sich die erfindungsgemässe Anordnung von Laufrolle und Stopper auch dahingehend, dass deren Abstand, d.h. der Abstand von der Welle der Laufrolle zum Stopper, stets gleichbleibend ist und folglich die Schiebetür beim Auflaufen auf den Stopper stets in exakt gleichem Abstand zur Wand zum Stillstand kommt.

Anhand eines illustrierten Ausführungsbeispiels wird die Erfindung näher erläutert. Es zeigen
- Figur 1: einen Vertikalschnitt durch den unteren Eckbereich einer Schiebetür mit eingesetzter Laufrollenanordnung längs Linie I-I in Figur 3,
- Figur 2: einen Vertikalschnitt durch das die Unterkante der Schiebetür bildende Profil längs Linie II-II in Figur 1,
- Figur 3: einen Horizontalschnitt durch die Laufrollenanordnung längs Linie III-III in Figur 1 und
- Figur 4: einen Vertikalschnitt durch den unteren Eckbereich einer Schiebetür mit abgesenktem Laufrollenträger.

In der unteren rechten Ecke einer Schiebetür 1, welche im dargestellten und beschriebenen Beispiel durch zwei Aluprofile 3 und 5 gebildet wird, welche durch eine Schraube 7 miteinander verbunden sind, ist eine Ausnehmung für die Aufnahme einer Laufrollenanordnung ausgebildet. Im Inneren des horizontal liegenden Aluprofils 3 liegt, seitlich eingeschoben in die Ausnehmung, ein Laufrollenträger 11, der durch zwei parallel nebeneinander liegende Platten 13 gebildet wird. Die Platten 13 werden durch eine Mehrzahl von Verbindungs- und Distanzbolzen 15 beabstandet gehalten. Zwei im Bereich der oberen Kante 17 der Platten 13 liegende Führungsbolzen 19 halten nicht nur die beiden Platten 13 in gegenseitigem Abstand fest, sondern sie liegen zudem an einer Kurvenbahn 21 an, welche durch eine als Stellmittel dienende Stellschraube 23 in horizontaler Richtung innerhalb der Platten 13 verschiebbar ist. Die Stellschraube 23 greift in eine Gewindebohrung 25 an einem vertikal verlaufenden Schenkel 27 der Kurvenbahn 21 an. Die Kurvenbahn 21 umfasst einen mehrfach gebogenen Blechstreifen oder einen Profilstab 9 mit zwei geneigt zur Horizontalen verlaufenden Führungsbahnen 21', die an den Führungsbolzen 19 anliegen. Die Kurvenbahn 21 liegt mit den beiden Kontaktbereichen 21", welche zwischen den Führungsbahnen 21' bzw. zwischen der einen Führungsbahn 21' und dem vertikalen Schenkel 27 liegen, am Aluprofil 3 an der Gleitfläche G an. Die seitliche Führung der Kurvenbahn 21 erfolgt durch eine Nase 51, die in einen Schlitz 53 an Aluprofil 3 ragt. Die beiden Platten 13 tragen weiter die Welle 29 einer Laufrolle 31. Letztere überragt die Platten 13 an deren Unterkanten und greift mit einer die Peripherie der Laufrolle 31 überragenden Rippe 33 in eine Führungsschiene 35 ein. Die Führungsschiene ist in Figur 1 nur andeutungsweise sichtbar gemacht.

In einem festen seitlichen Abstand zur Welle 29 ist ein Stopper 37 mit einer vertikal liegenden Ausnehmung 39 vertikal verschiebbar an einem der Distanzbolzen 15 gehalten. Zwei weitere Distanzbolzen 15 dienen der Seitenführung des Stoppers 37, wenn dieser z.B. am Ende der Führungsschiene 35 auf einen entsprechenden, hier nicht dargestellten Bremsschuh aufläuft, um die Schiebetür 1 abzubremsen. In der Ausnehmung 39, welche vom oberen Distanzbolzen 15 durchdrungen wird, liegt zudem ein als Druckfeder dienender Gummikörper oder eine Druckfeder 41. Der Gummikörper 41, welcher unten am oberen Distanzbolzen 15 anliegt, drückt den Stopper 37 in seine maximal abgesenkte Lage, in welcher er durch eine oberhalb des links liegenden Distanzbolzens 15 zu liegen kommende Nase 43 am Distanzbolzen 15 anschlägt.
Seitlich des Stoppers 37 kann zusätzlich ein vertikaler Schlitz 45 in den beiden Platten 13 eingelassen sein. Dieser wird von einem Führungsbolzen 47 durchdrungen, welcher an einem in das horizontal verlaufende Aluprofil 3 und zwischen die beiden Platten 13 eingeschobenen Endstück 49 getragen wird. Mit dem Führungsbolzen 47 wird der Laufrollenträger 11 vertikal geführt gehalten und es werden die von der Stellschraube 23 auf die Kurvenbahn 21 übertragenen Kräfte aufgenommen.

Zum Einstellen bzw. Justieren einer Schiebetür 1 wird mit der Stellschraube 23, die stirnseitig der Schiebetür 1 zugänglich ist, die Führungsbahn 21 entweder nach rechts gezogen und damit die Laufrolle 31 abgesenkt, d.h. die Schiebetür 1 angehoben (vgl. Figur 4), oder in umgekehrter Richtung durch Verschieben der Führungsbahn 21 nach links die Laufrolle 31 angehoben, d.h. in die Schiebetür hineingezogen und so letztere abgesenkt (Situation gemäss Figur 1). In allen Stellungen verbleibt der Stopper 37 in der vom Gummikörper 41 bewirkten abgesenkten Stellung und greift in die Führungsschiene 35 ein. Wenn, aus welchen Gründen auch immer, die Schiebetür ausgehängt werden muss und direkt auf den Boden abgestellt wird, so kann der Stopper gegen die Kraft des Gummikörpers in die Schiebetür zurückweichen und es werden dadurch Beschädigungen einer Bodenoberfläche, beispielsweise eines Parkettbodens, vermieden.

## Patentansprüche

1. Höhenverstellbare Laufrollen-Anordnung für eine Schiebetür, umfassend einen in eine Ausnehmung im Bereich der Unterkante einer Schiebetür (1) einsetzbaren höhenverstellbar gelagerten Laufrollenträger (11) mit einer Laufrolle (31) und mit einem Stellmittel (23) zum Ein- und Verstellen der Laufrolle (31),
**dadurch gekennzeichnet, dass**
oben am Laufrollenträger (11) zwei Führungsbolzen (19) angeordnet sind, welche in Kontakt mit zwei geneigt zur Verschieberichtung liegenden Führungsbereichen (21',21") oberhalb des Laufrollenträgers (11) in einer Ausnehmung in der Schiebetür (1) angeordneten Kurvenbahn (21) stehen, welche Kurvenbahn (21) mit den Führungsbereichen (21',21") durch eine Stellschraube (23) in der Ausnehmung in der Schiebetür (1) in horizontaler Richtung relativ zum Laufrollenträger (11) verschiebbar gelagert ist.

2. Laufrollen-Anordnung nach Anspruch 1, **dadurch gekennzeichnet, dass** die Kurvenbahn (21) aus einem mehrfach gebogenen, die beiden Führungsbereiche (21',21") bildenden Blechstreifen oder einem Profilstab besteht.

3. Laufrollen-Anordnung nach Anspruch 2, **dadurch gekennzeichnet, dass** die Kurvenbahn (21) einseitig einen vertikalen Schenkel (27) mit einer Gewindebohrung (25) aufweist, in welcher die als Stellmittel fungierende Stellschraube (23) kämmt.

4. Laufrollen-Anordnung nach einem der Ansprüche 1 bis 3, **dadurch gekennzeichnet, dass** im Laufrollenträger (11) ein vertikaler Führungsschlitz (45) ausgebildet ist, in den ein Führungsstift (47) eingreift, welcher an einem in die Ausnehmung eingeschobenen Endstück (49) gehalten wird.

5. Laufrollen-Anordnung nach einem der Ansprüche 1 bis 4, **dadurch gekennzeichnet, dass** der Laufrollenträger (11) beabstandete Platten (13) aufweist, zwischen denen die Welle der Laufrolle (31) und die Kurvenbahn (21) gelagert sind.

6. Laufrollen-Anordnung nach Anspruch 5, **dadurch gekennzeichnet, dass** zwischen den Platten (13) ein vertikal verschiebbar gelagerter Stopper (37) eingesetzt ist, welcher durch sein Eigengewicht und/oder eine Feder (39) nach unten ausfahrbar ist.

7. Laufrollen-Anordnung nach Anspruch 6, **dadurch gekennzeichnet, dass** im Stopper (37) eine vertikale Ausnehmung (39) eingelassen ist, durch welche ein mit dem Laufrollenträger (11) verbundener Tragbolzen (15) hindurchgreift.

8. Laufrollen-Anordnung nach Anspruch 7, **dadurch gekennzeichnet, dass** in der Ausnehmung (39) unterhalb des Tragbolzens (15) ein als Druckfeder dienender Gummikörper (41) eingesetzt ist.

9. Laufrollen-Anordnung nach einem der Ansprüche 1 bis 8, **dadurch gekennzeichnet, dass** die Kurvenbahn (21) mit an deren Oberkanten ausgebildeten Kontaktbereichen (21") einer Stützfläche (55) in der Schiebetür (1) oder in einem den Rahmen der Schiebetür (1) bildenden Profil (3) anliegt und abgestützt ist und dass die Kurvenbahn (21) Mittel (51) zur Längsführung aufweist.

## Claims

1. Vertically adjustable roller arrangement for a sliding door, said roller arrangement comprising a roller support (11), which is mounted so as to be vertically adjustable and insertable into a recess in the region of the bottom edge of a sliding door (1), having a roller (31) and an adjusting means (23) for setting and adjusting the roller (31), **characterised in that** two guide bolts (19) are disposed on the top of the roller support (11), said guide bolts being in contact with two guide regions (21', 21 ") which extend inclinedly relative to the direction of displacement above the roller support (11) in a recess in the curved track (21) disposed in the sliding door (1), which curved track (21) with the guide regions (21', 21 ") is mounted so as to be displaceable in the horizontal direction relative to the roller support (11) in the recess in the sliding door (1) by means of an adjusting screw (23).

2. Roller arrangement according to claim 1, **characterised in that** the curved track (21) is produced from a multi-curved metal strip, which forms the two guide regions (21', 21 ") or from a profile bar.

3. Roller arrangement according to claim 2, **characterised in that** the curved track (21) includes on one side a vertical portion (27) with a threaded bore (25), in which the adjusting screw (23), which operates as adjusting means, engages.

4. Roller arrangement according to one of claims 1 to 3, **characterised in that** in the roller support (11) there is a vertical guide slot (45), in which a guide pin (47) engages, said guide pin being retained on an end piece (49) which has been inserted into the recess.

5. Roller arrangement according to one of claims 1 to 4, **characterised in that** the roller support (11) includes plates (13) which are spaced apart, the shaft of the roller (31) and the curved track (21) being mounted between said plates.

6. Roller arrangement according to claim 5, **characterised in that** a stopper (37), which is mounted so as to be vertically displaceable and is extendable downwards by means of its own weight and/or a spring (41) is installed between the plates (13).

7. Roller arrangement according to claim 6, **characterised in that** a vertical recess (39) is provided in the stopper (37), a support bolt (15), which is connected to the roller support (11), engaging through said recess.

8. Roller arrangement according to claim 7, **characterised in that** a rubber body (41) acting as a compression spring is installed in the recess (39) below the support bolt (15).

9. Roller arrangement according to one of claims 1 to 8, **characterised in that** the curved track (21), with contact regions (21') configured on its upper edges, abuts against and is supported by a support face (55) in the sliding door (1) or in a profile (3) forming the frame of the sliding door (1) and **in that** the curved track (21) includes means (51) for longitudinal guiding.

## Revendications

1. Système de galets de roulement réglable en hauteur, pour une porte coulissante, comprenant un support (11) de galet de roulement qui peut être inséré dans un évidement pratiqué dans la région du bord inférieur d'une porte coulissante (1), est monté réglable en hauteur et comporte un galet de roulement (31) et un moyen de réglage (23) pour ajuster et déplacer ledit galet de roulement (31),
**caractérisé**
**par** la présence, en partie haute du support (11) du galet de roulement, de deux tenons de guidage (19) qui sont en contact, au-dessus dudit support (11) du galet de roulement, avec deux zones de guidage (21', 21") inclinées vis-à-vis de la direction de coulissement, faisant partie d'une piste (21) à cames logée dans un évidement pratiqué dans la porte coulissante (1), laquelle piste (21) à cames est montée à coulissement horizontal par les zones de guidage (21', 21") vis-à-vis du support (11) du galet de roulement, par l'intermédiaire d'une vis de réglage (23), dans l'évidement pratiqué dans la porte coulissante (1).

2. Système de galets de roulement selon la revendication 1, **caractérisé par le fait que** la piste (21) à cames est constituée d'un ruban de tôle à coudes multiples, matérialisant les deux zones de guidage (21', 21"), ou d'une barrette profilée.

3. Système de galets de roulement selon la revendication 2, **caractérisé par le fait que** la piste (21) à cames présente, d'un côté, une branche verticale (27) pourvue d'un trou taraudé (25) dans lequel s'adapte la vis de réglage (23) remplissant la fonction d'un moyen de réglage.

4. Système de galets de roulement selon l'une des revendications 1 à 3, **caractérisé par** la présence, dans le support (11) du galet de roulement, d'une fente verticale de guidage (45) dans laquelle pénètre un téton de guidage (47) retenu sur une pièce d'extrémité (49) insérée dans l'évidement.

5. Système de galets de roulement selon l'une des revendications 1 à 4, **caractérisé par le fait que** le support (11) du galet de roulement comporte des platines espacées (13) entre lesquelles sont montés l'arbre dudit galet de roulement (31), et la piste (21) à cames.

6. Système de galets de roulement selon la revendication 5, **caractérisé par le fait qu'**une pièce d'arrêt (37) montée à coulissement vertical, interposée entre les platines (13), peut être déployée vers le bas sous l'effet de son propre poids et/ou par l'intermédiaire d'un ressort (41).

7. Système de galets de roulement selon la revendication 6, **caractérisé par le fait qu'**un évidement vertical (39), façonné dans la pièce d'arrêt (37), est traversé par un tirant de support (15) relié au support (11) du galet de roulement.

8. Système de galets de roulement selon la revendication 7, **caractérisé par le fait qu'**un corps (41) en caoutchouc, agissant comme un ressort de pression, est intégré dans l'évidement (39) au-dessous du tirant de support (15).

9. Système de galets de roulement selon l'une des revendications 1 à 8, **caractérisé par le fait que** la piste (21) à cames est en applique et en appui, par des zones de contact (21") d'une surface d'appui (55) ménagées sur les bords supérieurs de ladite piste, dans la porte coulissante (1) ou dans un profilé (3) matérialisant l'encadrement de ladite porte coulissante (1) ; et **par le fait que** ladite piste (21) à cames présente des moyens (51) de guidage longitudinal.
